# EUROPÄISCHE PATENTSCHRIFT

(11) **EP 1 246 988 B1**
(45) Veröffentlichungstag und Bekanntmachung des Hinweises auf die Patenterteilung: **22.09.2004**
(21) Anmeldenummer: 00981368.4
(22) Anmeldetag: 13.12.2000
(51) Int. Cl.: E05B 65/20

(54) **VORRICHTUNG ZUR BEFESTIGUNG EINES EINSATZES IN EINER ÖFFNUNG EINES TRÄGERS BEI FAHRZEUGEN, INSBESONDERE EINES TÜRGRIFFS IN DER ÖFFNUNG EINER TÜRAUSSENVERKLEIDUNG**
DEVICE FOR FIXING AN INSERT IN AN OPENING OF A CARRIER IN VEHICLES, ESPECIALLY A DOOR HANDLE IN THE OPENING OF THE OUTER PANEL PERTAINING TO A DOOR
DISPOSITIF POUR FIXER UNE PIECE RAPPORTEE DANS UNE OUVERTURE D'UN SUPPORT DANS DES VEHICULES, EN PARTICULIER UNE POIGNEE DE PORTE DANS L'OUVERTURE D'UN HABILLAGE EXTERIEUR DE PORTE

(30) Priorität: 12.01.2000 DE 10000863
(43) Veröffentlichungstag der Anmeldung: 09.10.2002
(73) Patentinhaber: HUF HÜLSBECK & FÜRST GMBH & CO. KG, 42551 Velbert (DE)
(72) Erfinder: RETTIG, Reinhard, 58283 Gevelsberg (DE)
(74) Vertreter: Mentzel, Norbert, Dipl.-Phys.
(86) Internationale Anmeldenummer: PCT/EP2000/012627
(87) Internationale Veröffentlichungsnummer: WO 2001/051746

(56) Entgegenhaltungen:
- DE-A- 19 928 956
- GB-A- 1 508 858
- US-A- 4 898 415

## Beschreibung

Die Erfindung richtet sich auf eine Vorrichtung der im Oberbegriff des Anspruches 1 angegebenen Art. In dieser Vorrichtung sollen flächige Bauteile eines Kraftfahrzeugs in Öffnungen flächiger Träger schnell und einfach befestigt werden können, wobei nach dem Einführen des Einsatzes die Befestigung von der Außenseite des Trägers nicht wahrnehmbar sein soll und die Befestigung soll für eine möglichst spielfreie Anlage des Einsatzes am Träger sorgen.

Bei der bekannten Vorrichtung dieser Art (DE 195 33 655 C2) sind für die Befestigung des Einsatzes in der Trägeröffnung zwei unterschiedliche Befestigungsmittel erforderlich gewesen, um den ersten Randbereich des Einsatzes an der ersten Trägerkante und den zweiten Randbereich an der zweiten Trägerkante im Befestigungsfall anzudrücken. Außer dem schwenkbaren Hebel, der den zweiten, aus einer Leiste bestehenden Randbereich des Einsatzes gegen die zweite Trägerkante andrückte, bedurfte es im gegenüberliegenden Randbereich des Einsatzes zusätzlicher Andruckmittel, welche zur Befestigung der dortigen, die Öffnung begrenzenden Trägerkante am Einsatz sorgten. Diese Andruckmittel bestanden aus Federblechen, die zusätzlich hergestellt und an einem Vorsprung des Gehäuses, der eine Schwenkhebelmechanik umfasste, montiert werden mussten. Bei dieser bekannten Vorrichtung wird eine Totpunktfeder entlang einer Steuerkurve eines am Ansatz sitzenden Steuerstücks geführt und nimmt dabei einen geschlitzten Arm des dort schwenkgelagerten Hebels mit. Im Befestigungsfall hintergreift die Totpunktfeder einen Vorsprung der Steuerkurve und übt eine Druckkraft auf die dortige Trägerkante aus. Eine Demontage des Einsatzes vom Träger erfordert ein Lösen der Federbleche im Bereich der ersten Trägerkante und ein Herausheben der Totpunktfeder aus dem Vorsprung des Steuerstücks im zweiten Einsatz-Randbereich. Das ist mühsam und umständlich.

Des Weiteren ist aus dem britischen Patent GB 1 508 858 eine Griffbefestigung in einer Kraftfahrzeugtür bekannt, wobei der Griff auf einfache Weise schnell montierbar und demontierbar ist. Dazu wird der Griff, der Teil eines Einsatzes ist, durch die Öffnung der Türaußenverkleidung gesteckt, wonach nacheinander Ansätze an der Rückseite des Einsatzes durch die Öffnung geführt werden. Auf der Rückseite der Öffnung wird eine U-förmige Klemme in einer parallel zur Öffnung ausgerichteten Bewegung mit ihren zwei Armen hinter je einen der vorbeschriebenen Ansätze geschoben und damit das Einsetzteil an der Türaußenverkleidung festgelegt. Diese Lage wird dann durch eine Schraubverbindung fixiert. Nachteilig an diesem Stand der Technik ist, dass bei unterschiedlicher Entfernung der zwei Ansätze von der Türverkleidung oder bei geringfügig unterschiedlicher Gestaltung der zwei Klemmarme es zu Klappergeräuschen kommen kann.

Der Erfindung liegt die Aufgabe zugrunde, eine zuverlässige Vorrichtung der im Oberbegriff des Anspruches 1 genannten Art zu entwickeln, die das Befestigen und bedarfsweise auch das Lösen des Einsatzes in der Öffnung des Trägers erleichtert. Dies wird erfindungsgemäß durch die im Kennzeichen des Anspruches 1 angeführten Maßnahmen erreicht, denen folgende besondere Bedeutung zukommt.

Die Erfindung erlaubt es mittels einer Spannvorrichtung eine im Wesentlichen spielfreie Befestigung beider Randbereiche des Einsatzes an beiden die Öffnung im Träger begrenzenden Kanten zu erzielen. Die Spannvorrichtung besteht aus zwei Klemmleisten, die vorzugsweise in verbundener Ausführung, das schalenförmige Gehäuse taillenartig umgreifen. Bei der aufeinander zugerichteten Annäherungsbewegung der Klemmleisten werden diese in die am Gehäuse beidseitig angeordneten Einsenkungen eingedrückt und verklemmt. Eine Fixierung des endgültigen Befestigungszustandes erfolgt z.B. mittels der die Klemmleisten verbindenden Befestigungsmittel. Durch diese Fixierung wird ein Anpreßdruck zwischen den beiden Randbereichen des Einsatzes und den die Träger-Öffnung begrenzenden Trägerkanten bewirkt und solange wie gewünscht aufrecht erhalten.

Das Lösen des Einsatzes aus der Öffnung des Trägers ist genau so einfach möglich.
Zur Befestigung des Einsatzes bedarf es keiner eigenen Befestigungsmittel zwischen den beiden Randbereichen des Einsatzes und den entsprechenden Trägerkanten.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel in den Fig. 1 bis 6 dargestellt. Es zeigen:
- Fig. 1: die perspektivische Ansicht des schalenförmigen Gehäuses,
- Fig. 2: die perspektivische Ansicht der Klemmleiste,
- Fig. 3 bis 5: drei aufeinanderfolgende Phasen bei der Befestigung eines Türgriffs in einer Öffnung der Tür-Außenverkleidung bei einer erfindungsgemäßen Vorrichtung,
- Fig. 6: einen Schnitt durch die erfindungsgemäße Vorrichtung in Höhe des Schalters und
- Fig. 7: die Vorderansicht einer erfindungsgemäßen Vorrichtung im Befestigungsfall eines als Türgriff ausgebildeten Einsatzes in einer Öffnung einer Tür-Außenverkleidung.

In der Fig. 7 ist zwar als zu befestigender Einsatz 10 ein Türgriff gezeigt, der in einer ausgeschnittenen Öffnung 25 befestigt ist, doch kann anstelle des Türgriffs jeder beliebige Einsatz 10 in der Öffnung 25 eines jedweden Trägers 20 in der erfindungsgemäßen Weise montiert werden. Der nachfolgend beschriebene Aufbau und die Wirkungsweise der erfindungsgemäßen Vorrichtung sind auf solche alternative Anwendungen sinngemäß übertragbar. Um das zu verdeutlichen wird in der späteren Funktionsbeschreibung des Befestigungsvorgangs der Türgriff auch in diesem Ausführungsbeispiel als "Einsatz" und die Tür-Außenverkleidung 20 mit "Träger" bezeichnet.

Der Einsatz 10 umfasst eine vormontierte Baueinheit, die, wie Fig. 3 bis 6 zeigt, ein schalenförmiges Gehäuse 13 aufweist, in welchem eine Druckklappe 14 um eine z.B. horizontal verlaufende Achse 15 drehgelagert ist. Der Befestigungsfall ist in Fig. 5 und 7 gezeigt. Die Druckklappe 14 wird von einer nicht näher gezeigten Rückstellfeder in einer definierten Ausgangsstellung gegenüber Drehanschlägen gehalten und kann gegen diese Rückstellkraft bewegt werden. Dadurch wird, wie besonders aus Fig. 1 und 6 ersichtlich, ein Schalthebel 70, der an der Rückseite der Druckklappe 14 angeformt ist und eine Öffnung 72 des schalenförmigen Gehäuses 13 durchgreift, gegen einen Kontakt 71 eines auf der Außenseite des Gehäuses 13 befestigten Schalters 65 gedrückt. Fig. 6 zeigt die inaktive Stellung des Schalthebels 70 in ausgezogener Linienführung und mit gestrichelter Linienführung den Schalthebel 70 in aktiver Stellung, d.h. bei Berührung des Kontaktes 71. Der Schalter 65 überführt den nicht näher gezeigten Verschluss an der Tür auf mechanischem oder elektrischem Weg in einer der gewünschten "Arbeitslagen".

Zur Baueinheit des Einsatzes 10 eine aus Elastomer bestehenden Membran 50 gehört, welche die Schalenöffnung des Gehäuses 13 verschließt und der Drucktaste 14 schauseitig anliegt. Das Gehäuse 13 des Einsatzes 10 ist auf seiner Außenseite mit einander gegenüberliegenden seitlichen Einsenkungen 51 versehen, die zur Schauseite Randflansche 52 entstehen lassen. Diese Randflansche 52 sind zweckmäßigerweise von Randzonen der Membran 50 umgriffen und erzeugen eine Dichtung 54 auf der den Einsenkungen 51 zugekehrten Seite der Randflansche 52.

In den Fig. 3 bis 5 sind Querschnitte in drei Phasen der Einführbewegung des Einsatzes 10 in die Trägeröffnung 25 gezeigt. Die Träger-Öffnung 25 ist, wie zu sehen, durch eine obere, erste Trägerkante 21 und eine zweite, untere Trägerkante 22 begrenzt.
Der Einsatz 10 umfasst als Baueinheit das schalenförmige Gehäuse 13, die Drucktaste 14 und die Membran 50. Seine beiden Randbereiche 11, 12 können im wesentlichen formgleich ausgebildet sein. Das Einführen des Einsatzes 10 in die Träger-Öffnung 25 beginnt mit einer Einrenkbewegung, um die oberen und unteren zueinander an sich formgleichen Wülste 53 im Gehäuseprofil 13 nacheinander in eine demgegenüber enger bemessene lichte Weite der Trägeröffnung 25 einzuführen. Dann kommt es zu einer Einsenkbewegung 55 des Einsatzes 10, bis die mit den Randzonen 11 und 12 bei 54 belegten Randflansche 52 an den beiden Trägerkanten 21, 22 schauseitig 29 zur Anlage kommen. Damit ist die Einführbewegung an sich vollzogen, jedoch die Befestigung noch nicht ausgeführt.

Eine erste Phase des Befestigungsvorgangs ist in Fig. 3 veranschaulicht. Zwei Klemmleisten 60, die ein annähernd zu den Einsenkungen 51 komplementäres Umrissprofil zueinander aufweisen können, sind Bestandteil einer in Fig. 2 vollständig gezeigten Spanneinrichtung, die eine zweiphasige Spannbewegung ausführt. Zunächst befinden sich die beiden Klemmleisten 60 in einem seitlichen Abstand 57, der zueinander größer als die maximale Gehäusebreite 56 im Wulstbereich 53 ausgebildet ist. Es findet zunächst eine Aufsteckbewegung 58 der beiden Klemmleisten 60 statt.

Die Aufsteckbewegung 58 ist in Fig. 4 beendet. Dann berühren die beiden Klemmleisten 60 mit ihren vorderen Schenkeln 61 die beiden Trägerkanten 21, 22. Jetzt findet die durch den Pfeil 59 in Fig. 5 verdeutlichte Annäherungsbewegung 59 der beiden Leisten 60 statt. Diese dringen in die Einsenkungen 51 des Gehäuses 13 ein, wo eine Verklemmung der gegebenenfalls überdimensioniert konvex profilierten Klemmleisten 60 gegenüber dem konkaven Profil der Einsenkungen 51 erfolgt. Die Annäherungsbewegung 59 der Klemmleisten 60 sollte zweckmäßigerweise selbsttätig durch die bereits erwähnte Spanneinrichtung veranlaßt werden.

Der endgültige Befestigungszustand ist in Fig. 5 gezeigt. Die Klemmleisten 60 sind weitgehend in die Einsenkungen 51 eingefahren und nehmen einen Endabstand 63 ein. Während die vorderen Schenkel 61 der V-förmig profilierten Klemmleiste 60 im wesentlichen parallel zu den zugehörigen Trägerkanten 21, 22 zu liegen kommen, sind ihre hinteren Schenkel 62 nach hinten abgewinkelt. Auch die zur Schauseite hin gerichtete hintere Flanke 64 der Einsenkung 51 vom Gehäuse 13 könnte geneigt sein und zum Grund der Einsenkung 51 abfallen. Nach dem Zusammenfahren 59 der beiden Klemmleisten 60 gemäß Fig. 5 kann es daher auch durch Neigungsunterschiede von 62 einerseits und 64 andererseits zu einem Anpressdruck zwischen den Gehäuserandbereichen 11 bzw. 12 an die zugehörigen Trägerkanten 21, 22 kommen. Alternativ oder ergänzend kann auch die zur Steuerung der Klemmleisten 60 dienende Spanneinrichtung für eine solche Anpresskraft sorgen. Im Befestigungsfall gemäß Fig. 5 umgreifen die Klemmleisten 60 das Gehäuse 13 wie in einer Taille und halten mit ihren vorderen Schenkel 61 den Einsatz 10 zuverlässig am Träger 20.
Die Fixierung des endgültigen Befestigungszustandes erfolgt in diesem Beispiel durch die Verbindungsmittel der zusammengefügten Klemmleisten 60. Ausweislich der Fig. 2 sind endseitig an den beiden Klemmleisten 60 Winkel 69 so angeformt, daß je ein Schenkel des Winkels 69 der einen Klemmleiste 60 parrallel zu einem Schenkel des Winkels 69 der anderen Klemmleiste 60 verläuft. Diese parallel verlaufenden Winkelschenkel besitzen eine Ausnehmung für ein Verbindungsmittel. In Fig. 2 sind die beiden Klemmleisten an beiden Enden mittels einer Schraube 66 und einer Mutter 67 zusammengefügt. Um das Lösen der Klemmleisten 60 vom Einsatz 10 zu erleichtern, ist zwischen den Winkeln 69 zweier Klemmleisten zusätzlich eine Feder 68 vorgesehen.

In der Fig. 1 ist das schalenförmige Gehäuse 13 von der Rückseite gezeigt. Es wird deutlich, daß die Wülste 53 nicht über die gesamte Längserstreckung des Gehäuses 13 ausgeformt sein müssen. In diesem Beispiel sind jeweils drei Wülste 53 und entsprechend auch drei Einsenkungen 51 an jeder Seite des Gehäuses vorgesehen. Die Anordnung der Wülste 53 korrespondiert mit der Anordnung der hinteren Schenkel 62 an den Klemmleisten 60. Fig. 2 zeigt eine passende Spannvorrichtung, wo an jeder Klemmleisten 60 drei besonders ausgeformte hintere Schenkel 62 angeformt sind, die in die drei Einsenkungen 51 des in Fig. 1 gezeigten Gehäuses eingreifen können. Die Anzahl der Wülste 53, Einsenkungen 51 und Schenkel 62 kann beliebig gewählt werden.

### Bezugszeichenliste:

- 10: Türgriff, Einsatz
- 11: erster, oberer Randbereich von 10
- 12: zweiter, unterer Randbereich von 10
- 13: schalenförmiges Gehäuse
- 14: Druckklappe, Drucktaste
- 15: Achse von 14
- 20: Träger, Tür-Außenverkleidung
- 21: erste, obere Trägerkante bei 25
- 22: zweite, untere Trägerkante bei 25
- 25: Öffnung in 20, Träger-Öffnung
- 29: Vorderseite von 22, Trägerschauseite von 20
- 50: Membran
- 51: Einsenkungen
- 52: Randflansch an 13
- 53: seitliche Wulst an 13
- 54: Dichtungsbereich von 50
- 55: Einsenkbewegung von 10 in 25
- 56: Gehäusebreite bei 53
- 57: anfänglicher Abstand zwischen 60
- 58: Aufsteckbewegung von 60
- 59: Pfeil der Annäherungsbewegung von 60
- 60: Klemmleiste
- 61: vorderer Schenkel von 60
- 62: hinterer Schenkel von 60
- 63: Endabstand von 60 im Befestigungsfall
- 64: hintere Flanke von 51
- 65: Schalter
- 66: Schraube
- 67: Mutter
- 68: Feder
- 69: Winkel
- 70: Schalthebel
- 71: Kontakt
- 72: Öffnung in 13

## Patentansprüche

1. Vorrichtung mit einem Einsatz (10), welcher in einer Öffnung (25) eines Trägers (20) bei Fahrzeugen festlegbar ist,
wobei die Öffnung (25) im Träger (20) von einer ersten Kante (21) und einer gegenüberliegenden zweiten Kante (22) begrenzt ist
und der Einsatz (10) zwei im Befestigungsfall gegen die erste und zweite Trägerkante (21,22) andrückbare erste und zweite Randbereiche (11,12) aufweist,
ein schalenförmiges Gehäuse (13) des Einsatzes (10) auf einer Seite mit einander gegenüberliegenden seitlichen Einsenkungen (51) versehen ist, die von Randflansche (52) und andererseits von Wülsten (53) begrenzt werden,
wobei die Wülste (53) zu Beginn der Einsenkbewegung (55) des Einsatzes (10) in die Trägeröffnung (25) nacheinander in eine demgegenüber enger bemessene lichte Weite der Trägeröffnung (25) einführbar sind,
die beiden Randbereiche (11,12) des Einsatzes (10) leistenförmig ausgebildet sind, so daß diese bei der Einsenkbewegung (55) des Einsatzes (10) in die Trägeröffnung (25) an die Trägerkanten (21,22) andrückbar sind,
**dadurch gekennzeichnet, daß**
eine Spannvorrichtung nach der Einsenkbewegung (55) in einer zweiphasigen Spannbewegung (58,59) die Befestigung des Einsatzes (10) in der Trägeröffnung (25) bewirkt und die Spannvorrichtung aus zwei Klemmleisten (60) besteht,
wobei die zwei Klemmleisten (60) ein zu den Einsenkungen (51) des Gehäuses (13) annähernd komplementäres Umrissprofil aufweisen und
zur besseren Verklemmung die Klemmleisten (60) konvex überdimensioniert und die Einsenkungen (51) konkav profiliert sind.

2. Vorrichtung nach Anspruch 1, **dadurch gekennzeichnet, daß** das Gehäuse eines Türgriffs den Einsatz (10) bildet und dieser Türgriff in einer Öffnung einer Tür-Außenverkleidung, die den Träger (20) bildet, festlegbar ist.

3. Vorrichtung nach einem der Ansprüche 1 oder 2, **dadurch gekennzeichnet, daß** die zweiphasige Spannbewegung (58,59) eine Aufsteckbewegung (58) der Spannvorrichtung und eine anschließende Annäherungsbewegung (59) der Spannvorrichtung an das Gehäuse (13) ist.

4. Vorrichtung nach den Ansprüchen 1 bis 3, **dadurch gekennzeichnet, daß** die zwei Klemmleisten (60) vor der Aufsteckbewegung (58) zueinander in einem seitlichen Abstand (57) an der Außenseite angeordnet sind, wobei der seitliche Abstand (57) größer als die maximale Gehäusebreite (56) im Bereich der Wülste (53) ist und die nach der Annäherungsbewegung (59) in die Einsenkungen (51) des Gehäuses (13) drückbar sind.

5. Vorrichtung nach einem der Ansprüche 1 oder 4, **dadurch gekennzeichnet, daß** die Klemmleisten (60) V-förmig profiliert sind und je einen vorderen Schenkel (61), die nach der Aufsteckbewegung (58) die beiden Trägerkanten (21,22) berühren sowie je einen abgewinkelten hinteren Schenkel (62) aufweisen.

6. Vorrichtung nach den Ansprüchen 1 bis 5, **dadurch gekennzeichnet, daß** die Klemmleisten (60) nach der Annäherungsbewegung (59) in den Einsenkungen (51) verklemmt sind.

7. Vorrichtung nach den Ansprüchen 1 bis 6, **dadurch gekennzeichnet, daß** die Klemmleisten im endgültigen Befestigungszustand einen Endabstand (63) besitzen, wobei deren vordere Schenkel (61) parallel zu den Trägerkanten (21,22) angeordnet sind.

8. Vorrichtung nach den Ansprüchen 1 bis 7, **dadurch gekennzeichnet, daß** die hinteren Schenkel (62) der Klemmleisten (60) und die zur Träger-Schauseite (29) gerichteten hinteren Flanken (64) der Einsenkung (51) geneigt sind.

9. Vorrichtung nach Anspruch 8, **dadurch gekennzeichnet, daß** zur Erzielung eines Anpressdruckes die hinteren Schenkel (62) und die hinteren Flanken (64) unterschiedlich stark geneigt sind.

10. Vorrichtung nach den Ansprüchen 1 bis 9, **dadurch gekennzeichnet, daß** die beiden Klemmleisten (60) miteinander verbunden sind und im Befestigungszustand das Gehäuse (13) taillenartig umgreifen.

11. Vorrichtung nach den Ansprüchen 1 bis 10, **dadurch gekennzeichnet, daß** die Randbereiche (11,12) formgleich ausgebildet sind.

12. Vorrichtung nach den Ansprüchen 1 bis 11, **dadurch gekennzeichnet, daß** der Einsatz (10) das Gehäuse (13), eine Drucktaste (14) und eine Öffnung (72) des Gehäuses (13) verschließende Membran (50) umfaßt.

13. Vorrichtung nach Anspruch 12, **dadurch gekennzeichnet, daß** an der Drucktaste (14) ein Schalthebel (70) angeformt ist, der durch eine Öffnung (.72) des Gehäuses (13) einen Kontakt (71) eines außenseitig am Gehäuse (13) angeordneten Schalters (65) auslösen kann.

14. Vorrichtung nach Anspruch 13, **dadurch gekennzeichnet, daß** die Randflansche (52) von den Randzonen der Membran (50) umgriffen werden, wodurch eine Dichtung (54) entsteht.

## Claims

1. A device having an insert (10) which can be fixed in place in an opening (25) of a carrier (20) in vehicles,
the opening (25) in the carrier (20) being delimited by a first edge (21) and an opposing second edge (22)
and the insert (10) having two first and second edge regions (11, 12) which can be pressed against the first and second edges (21, 22) of the carrier in the fastened state,
a shell-like housing (13) of the insert (10) being provided with mutually opposing lateral recesses (51) on one side, which are delimited by edge flanges (52) and, on the other hand, by beads (53),
it being possible to introduce the beads (53) successively into a free space in the carrier opening (25) at the beginning of the insertion movement (55) of the insert (10) into the carrier opening (25), said free space being narrower than the insert,
the two edge regions (11, 12) of the insert (10) being constructed as strips so that they can be pressed against the edges (21, 22) of the carrier during the insertion movement (55) of the insert (10) into the carrier opening (25),
**characterised in that**,
after the insertion movement (55), a tensioning device fastens the insert (10) in the carrier opening (25) in a two-phase tensioning movement (58, 59), the tensioning device comprising two clamping strips (60),
the two clamping strips (60) having a profile which is approximately complementary to the recesses (51) in the housing (13) and,
the clamping strips (60) being convexly overdimensioned and the recesses (51) being provided with a concave profile to improve the clamping action.

2. A device according to Claim 1, **characterised in that** the housing of a door handle forms the insert (10) and this door handle can be fixed in place in an opening in an exterior door panel, which forms the carrier (20).

3. A device according to one of Claims 1 or 2, **characterised in that** the two-phase tensioning movement (58, 59) is a slip-on movement (58) of the tensioning device and a subsequent approach movement (59) of the tensioning device towards the housing (13).

4. A device according to Claims 1 to 3, **characterised in that**, prior to the slip-on movement (58), the two clamping strips (60) are arranged at a mutual lateral spacing (57) on the outside - the lateral spacing (57) being greater than the maximum housing width (56) in the region of the beads (53) - and can be pressed into the recesses (51) in the housing (13) after the approach movement (59).

5. A device according to one of Claims 1 or 4, **characterised in that** the clamping strips (60) are provided with a V-shaped profile and each have a front limb (61), which touches the two edges (21, 22) of the carrier after the slip-on movement (58), and also a rear limb (62) which is bent at an angle.

6. A device according to Claims 1 to 5, **characterised in that** the clamping strips (60) are clamped in the recesses (51) after the approach movement (59).

7. A device according to Claims 1 to 6, **characterised in that**, in the final fastened state, the clamping strips are at a final spacing (63) from one another, their front limbs (61) being arranged parallel to the edges (21, 22) of the carrier.

8. A device according to Claims 1 to 7, **characterised in that** the rear limbs (62) of the clamping strips (60) and the rear flanks (64) of the recess (51), which face the visible side (29) of the carrier, are slanted.

9. A device according to Claim 8, **characterised in that** the rear limbs (62) and the rear flanks (64) are slanted at different angles so that pressure can be applied.

10. A device according to Claims 1 to 9, **characterised in that** the two clamping strips (60) are connected to one another and, in the fastened state, surround the housing (13) as if encircling its waist.

11. A device according to Claims 1 to 10, **characterised in that** the edge regions (11, 12) are of the same design.

12. A device according to Claims 1 to 11, **characterised in that** the insert (10) comprises the housing (13), a push button (14) and a membrane (50) sealing an opening (72) in the housing (13).

13. A device according to Claim 12, **characterised in that** a switching lever (70) is formed on the push button (14) and, through an opening (72) in the housing (13), can trigger a contact (71) of a switch (65) arranged on the outside of the housing (13).

14. A device according to Claim 13, **characterised in that** the edge flanges (52) are surrounded by the edge areas of the membrane (50), thereby producing a seal (54).

## Revendications

1. Dispositif avec un insert (10) pouvant être fixé dans une ouverture (25) d'un support (20) pour des véhicules,
où l'ouverture (25) dans le support (20) est délimitée par une première arête (21) et une deuxième arête (22) opposées,
l'insert (10) présente des première et deuxième zones de bordure (11, 12) pouvant, en cas de fixation, être pressées contre la première et la deuxième arêtes de support (21, 22),
un boîtier (13), en forme de coque, de l'insert (10) est muni sur un côté de creusements (51) latéraux, opposés les uns les autres, délimités par des rebords de bordure (52) et, d'autre part, par des bourrelets (53),
où le bourrelet (53), au début du déplacement d'enfoncement (55) de l'insert (10) dans l'ouverture de support (25), est susceptible d'être introduit successivement dans une largeur libre, de dimensions respectivement plus étroites, de l'ouverture de support (25),
les deux zones de bordure (11, 12) de l'insert (10) sont en forme de bandes, de sorte que celles-ci, lors du déplacement d'enfoncement (55) de l'insert (10) dans l'ouverture de support (25), peuvent être pressées sur les arêtes de support (21, 22),
**caractérisé en ce que**
un dispositif de serrage, après le déplacement d'enfoncement (55), dans un déplacement de serrage (58, 59) en deux phases, provoque la fixation de l'insert (10) dans l'ouverture de support (25), et le dispositif de serrage est formé de deux bandes de serrage (60),
les deux bandes de serrage (60) présentent un profil de contour à peu près complémentaire des creusements (51) du boîtier (13),
les bandes de serrage (60) sont surdimensionnées et de forme convexe pour offrir un meilleur serrage et les creusements (51) sont profilés à une forme concave.

2. Dispositif selon la revendication 1, **caractérisé en ce que** le boîtier d'une poignée de portière forme l'insert (10) et cette poignée de portière peut être fixée dans une ouverture d'un habillage extérieur d'automobile qui forme le support (20).

3. Dispositif selon l'une des revendications 1 ou 2, **caractérisé en ce que** le déplacement de serrage (58, 59) en deux phases est un déplacement d'enfichage (58) du dispositif de serrage et un déplacement d'approche (59) subséquent du dispositif de serrage, sur le boîtier (13).

4. Dispositif selon les revendications 1 à 3, **caractérisé en ce que**, avant le déplacement d'enfichage (58), les deux bandes de serrage (60) sont disposées l'une par rapport à l'autre sous un espacement latéral (57) sur la face extérieure, sachant que l'espacement latéral (57) est supérieur à la largeur maximale de boîtier (56) dans la zone du bourrelet (53), et, après le déplacement d'approche (59), les deux bandes de serrage (60) peuvent être pressées dans les creusements (51) du boîtier (13).

5. Dispositif selon l'une des revendications 1 ou 4, **caractérisé en ce que** les bandes de serrage (60) sont profilées en forme de V et présentent chacune une branche avant (61) qui, après le déplacement d'enfichage (58), est en contact avec les deux arêtes de support (21, 22), et présentent chacune une branche arrière (62) coudée.

6. Dispositif selon l'une des revendications 1 à 5, **caractérisé en ce que** les bandes de serrage (60) sont serrées dans les creusements (51), après avoir effectué le déplacement d'approche (59).

7. Dispositif selon les revendications 1 à 6, **caractérisé en ce que**, lorsque l'on est à l'état de fixation ultime, les bandes de serrage présentent un espacement final (63), sachant que leurs branches avant (61) sont disposées parallèlement aux arêtes de support (21, 22).

8. Dispositif selon les revendications 1 à 7, **caractérisé en ce que** les branches arrière (62) des bandes de serrage (60) et les flancs arrière (64), orientés vers la phase visible de support (29), du creusement (51), sont inclinés.

9. Dispositif selon la revendication 8, **caractérisé en ce que**, pour obtenir une pression de pressage, les branches arrière (62) et les flancs arrière (64) sont orientés selon une inclinaison différente.

10. Dispositif selon les revendications 1 à 9, **caractérisé en ce que** les deux bandes de serrage (60) sont reliées ensemble et entourent à la façon d'un cintre le boîtier (13) lorsqu'on est à l'état de fixation.

11. Dispositif selon les revendications 1 à 10, **caractérisé en ce que** zones de bordure (11, 12) sont de forme identique.

12. Dispositif selon les revendications 1 à 11, **caractérisé en ce que** l'insert (10) comprend une membrane (50), fermant le boîtier (13), une touche de pression (14) et l'ouverture (72) du boîtier (13).

13. Dispositif selon la revendication 12, **caractérisé en ce que**, sur la touche de pression (14), est formé, relié par la matière, un levier de commutation (70) pouvant, en passant par une ouverture (72) du boîtier (13), déclencher un contact (71) d'un interrupteur (65) disposé extérieurement sur le boîtier (13).

14. Dispositif selon la revendication 13, **caractérisé en ce que** les rebords de bordure (52) sont entourés par les zones de bordure de la membrane (50) faisant qu'est constitué un joint d'étanchéité (54).
